# EUROPÄISCHE PATENTSCHRIFT

(11) **EP 0 358 862 B1**
(45) Veröffentlichungstag und Bekanntmachung des Hinweises auf die Patenterteilung: **16.10.1991**
(21) Anmeldenummer: 89111061.1
(22) Anmeldetag: 19.06.1989
(51) Int. Cl.: B63B 35/79

(54) **Mastmanschette zum Befestigen eines Gabelbaums am Mast eines Surfbretts**
Mast sleeve for the attachment of a boom to the mast of a sail board
Manchon de mât pour la fixation d'un wishbone au mât d'une planche à voile

(30) Priorität: 28.08.1988 DE 8810870 U
(43) Veröffentlichungstag der Anmeldung: 21.03.1990
(73) Patentinhaber: North Sails Windsurfing GmbH, D-82377 Penzberg (DE)
(72) Erfinder: Wagner, Eckart, D-8134 Niederpöcking (DE)
(74) Vertreter: Flosdorff, Jürgen, Dr.

(56) Entgegenhaltungen:
- CH-A- 664 124
- DE-A- 3 404 622
- DE-A- 3 411 042
- FR-A- 2 558 091
- FR-A- 2 621 881

## Beschreibung

Die Erfindung betrifft eine Mastmanschette zum Befestigen eines Gabelbaums am Mast eines Surfbretts, wobei die Mastmanschette zwei einander zugewandten Enden aufweist, die mittels einer an einem Ende der Mastmanschette angelenkten Hebeleinrichtung in einem ausgewählten Abstand voneinander verbindbar sind, wobei die Hebeleinrichtung einen Hebel umfaßt, der um eine zur Längsachse der Manschette parallele Achse schwenkbar ist.

Aus der CH-A-664124 ist eine Gabelbaumbefestigung bekannt, bei der der Mast zwischen einem gewölbten Abschnitt des Gabelbaumkopfstücks aus elastischem Material und einem Spannband festgeklemmt wird, das aus Metall oder einem verstärkten Kunststoff besteht und mittels eines Bügels in einen Haken eingehängt wird.

In der DE-A-3411042 ist eine Mast-Gabelbaumverbindung offenbart, bei der ein Seil mittels eines Spannhebels um den Mast gespannt wird. Ein ähnliches Befestigungsprinzip ist in der FR-A-2621881 beschrieben.

Die FR-A-2558091 offenbart zur Befestigung des Gabelbaums am Mast ein gewölbtes Spannband, das mit einer Außenverzahnung in einer entsprechenden Aufnahme des Gabelbaumkopfstücks einrasten kann und anschließend mittels eines Hebels spannbar ist.

Die DE-A-3404622 offenbart eine Vorrichtung zur Verbindung des Mastes eines Segelbretts mit dem Gabelbaum, bei der ein zweiarmiger Spannhebel einen langgestreckten Schlitz aufweist, der in der Verschlußstellung von einem an dem anderen Ende der Manschette angebrachten Bügel durchgriffen wird.

Der vorliegenden Erfindung liegt die Aufgabe zugrunde, eine Mastmanschette der betrachteten Art anzugeben, die schnell und einfach an unterschiedliche Mastdurchmesser anpaßbar ist und bei der sichergestellt ist, daß sie zuverlässig allen auftretenden Belastungen standhält und daß die zu verbindenden Manschettenenden nicht gegeneinander verrutschen können.

Diese Aufgabe wird erfindungsgemäß durch die im Kennzeichen des Patentanspruchs 1 angegebenen Merkmale gelöst. Vorteilhafte Weiterbildungen der Erfindung sind in den Unteransprüchen gekennzeichnet.

Gemäß der Erfindung enthält die Hebeleinrichtung einen Hebel, der im Bereich seines freien Endes wenigstens einen Verriegelungsstift aufweist. Das andere Ende der Mastmanschette ist mit einer Aufnahmeeinrichtung für diesen wenigstens einen Verriegelungsstift versehen, die mehrere in Umfangsrichtung der Mastmanschette voneinander beabstandete Aufnahmeöffnungen enthält, die vorzugsweise zwei oder drei verschiedene Einstellmöglichkeiten der Mastmanschette bieten.

Bei dieser Ausgestaltung der Mastmanschette wird die Hebeleinrichtung zunächst so verschwenkt, daß der wenigstens eine Verriegelungsstift in die ausgewählte Aufnahmeöffnung bzw. Aufnahmeöffnungen eingreift, woraufhin der Hebel lediglich noch in seine endgültige Schließstellung zu verschwenken ist. Dieser Vorgang ist schnell und denkbar einfach zu bewerkstelligen. Der in die Aufnahmeöffnung bzw. Öffnungen aufgenommene Verriegelungsstift gewährleistet eine sichere Verbindung der beiden Manschettenenden, wobei diese auch in axialer Richtung unbewegbar zueinander gehalten sind. Die Verbindung ist robust und vollkommen störunanfällig.

Der wenigstens eine Verriegelungsstift ist so an dem Hebel befestigt, daß in beiden axialen Richtungen jeweils ein Verriegelungsabschnitt vorsteht, während ein mittlerer Bereich des Verriegelungsstiftes in das Material des Hebels eingebettet sein sollte. Damit ist der Stift sicher an dem Hebel befestigt. Zur Aufnahme der überstehenden Verriegelungsabschnitte sind nach einem weiteren Vorschlag der Erfindung an der mit dem anderen Ende der Mastmanschette verbundenen Aufnahmeeinrichtung axial, d.h. in Richtung der Mastachse, voneinander beabstandete, in Umfangsrichtung der Mastmanschette verlaufende Leisten ausgebildet die miteinander fluchtende Aufnahmenuten für die Verriegelungsabschnitte enthalten, mit denen die unterschiedlichen Manschettenweiten einstellbar sind.

Die Abmessungen sollten so getroffen sein, daß die Verriegelungsabschnitte des wenigstens einen Verriegelungsstiftes so in die Aufnahmenuten aufnehmbar sind, daß die Kopfenden der Verriegelungsabschnitte im wesentlichen ohne axiales Spiel an den Nutböden anliegen, so daß keinerlei axiale Verschiebung möglich ist. Mit großem Vorteil wird ferner vorgeschlagen, daß in der Verriegelungsstellung die den Leisten zugewandten Seitenkanten des Hebels im wesentlichen an den Leisten anliegen, wodurch jegliche axiale Verschiebung zwischen der Aufnahmeeinrichtung und dem Hebel ausgeschlossen ist.

Mit großem Vorteil wird vorgeschlagen, daß die Aufnahmenuten ausgehend von ihrer radial äußeren Eintrittsöffnung schräg in Richtung des hebelseitigen Endes der Mastmanschette verlaufen. Bei dieser Ausgestaltung braucht der wenigstens eine Verriegelungsstift des Hebels lediglich in den oberen Bereich der Aufnahmenuten eingesetzt zu werden, woraufhin der Stift beim Schließen der Hebeleinrichtung sicher in die Endstellung der Aufnahmenuten gezogen wird, in der die Schließstellung infolge des schrägen Verlaufs der Aufnahmenuten gesichert ist.

Die Ausbildung kann zudem so getroffen sein, daß die Öffnungen der Aufnahmenuten an der dem hebelseitigen Endabschnitt der Mastmanschette zugewandten Seite teilweise von einem etwa parallel zur Außenfläche verlaufenden Randvorsprung geschlossen sind, wodurch die Schließstellung zusätzlich gesichert ist.

Zwischen den Leisten der Aufnahmeeinrichtung kann wenigstens eine vorzugsweise muldenförmige Aussparung zur Aufnahme des entsprechenden Endabschnitts des Hebels vorgesehen sein, so daß die Außenfläche des Hebels in der Schließstellung im wesentlichen bündig mit der Außenfläche des anschließenden Abschnitts der Mastmanschette verläuft. Da bei dieser Ausgestaltung keinerlei Kanten oder Ecken an diesem Bereich der Mastmanschette überstehen, kann sich ein Benutzer der Mastmanschette hieran nicht verletzten.

In einer vorteilhaften Ausgestaltung der Erfindung weist der Hebel zwei parallele, axial voneinander beabstandete Haltearme auf, an deren freien Endbereich ein gemeinsamer Verriegelungsstift befestigt ist. Alternativ hierzu kann jeweils ein Verriegelungsstift vorgesehen sein, derart, daß diese miteinander fluchten.

Zur Aufnahme des Verriegelungsstiftes bzw. der miteinander fluchtenden Verriegelungsstifte wird ferner vorgeschlagen, daß an der Aufnahmeeinrichtung mittig zwischen den beiden Leisten zusätzlich verhältnismäßig langgestreckte Stege ausgebildet sind, die Aufnahmenuten begrenzen, die mit den zugehörigen Aufnahmenuten der Leisten fluchten. In diese langgestreckten Aufnahmenuten wird entweder der Mittelabschnitt des gemeinsamen Verriegelungsstiftes der beiden Haltearme oder die mittig sich gegenüberliegenden Verriegelungsabschnitte der beiden miteinander fluchtenden Verriegelungsstifte aufgenommen, wodurch ein äußerst stabiler Eingriff erzielt wird.

Erfindungsgemäß kann ferner vorgesehen sein, daß der Hebel drei parallele, gleichmäßig voneinander beabstandete Befestigungsarme aufweist, die um eine gemeinsame Achse schwenkbar an einem vorzugsweise mit abgebogenen Griffabschnitten versehenen weiteren Hebel angelenkt sind, der seinerseits an der Mastmanschette gelagert ist. Die Befestigungsarme sind hierbei über einen Verbindungsabschnitt einstückig mit den beiden Haltearmen verbunden, die ebenfalls parallel zueinander verlaufen sollten und an ihren freien Endabschnitten den bzw. die Verriegelungsstifte halten.

In diesem Zusammenhang wird ferner mit Vorteil vorgeschlagen, daß die Befestigungsarme in der Schließstellung des Hebels derart in entsprechende Aussparungen des weiteren Hebels aufgenommen sind, daß die Außenfläche der Befestigungsarme im wesentlichen bündig mit derjenigen des weiteren Hebels verläuft, um auch hier eine Verletzungsgefahr auszuschließen.

Es kann erfindungsgemäß ferner ein Umfangsabschnitt der Mastmanschette, vorzugsweise der mit der Aufnahmeeinrichtung versehene Endabschnitt, um eine zur Längsachse der Mastmanschette parallele Achse schwenkbar an der übrigen Mastmanschette angelenkt sein, so daß durch Verschwenken dieses Umfangsabschnitts in eine Öffnungsstellung die Masteintrittsöffnung der Manschette vergrößert werden kann. Auch hier sollte die Ausbildung so getroffen sein, daß die Umfangsflächen des verschwenkbaren Umfangsabschnitts und der angrenzenden Restmanschette in der Schließstellung miteinander fluchten.

Um eine axiale Verstellbarkeit des Gabelbaums am Mast auf dem Wasser zu ermöglichen, wird ferner vorgeschlagen, daß die erfindungsgemäße Mastmanschette eine Zwischenöffnungsstellung aufweist, in der die Schwenkbewegung aus der Schließstellung in Öffnungsrichtung gehemmt bzw. arretiert ist. Hierzu wird vorgeschlagen, daß der weitere Hebel mit Kopfenden drehbar auf Lagerzapfen sitzt, die von an der Außenseite des Endbereichs der Mastmanschette angeformten Vorsprüngen gehalten sind. An wenigstens einem Kopfende, vorzugsweise an allen Kopfenden, kann ein Nocken angeformt sein, der in dieser Zwischenöffnungsstellung auf den benachbarten Außenwandabschnitt der Mastmanschette aufläuft, wodurch die weitere Schwenkbewegung des Hebels solange verhindert ist, bis eine bestimmte Schwenkkraft überschritten ist, wodurch die Manschette dann in den geöffneten Zustand gelangt.

In der Zwischenöffnungsstellung hat die Mastmanschette einen derart aufgeweiteten Innenraum, daß die axiale Verschiebung am Mast ermöglicht ist, wobei die Manschette jedoch in dem geschlossenen Zustand verbleibt, in dem die Verriegelungsstifte in den Nuten gehalten sind. Hierbei tragen die schräg verlaufenden Nuten im erheblichen Maße zur Aufrechterhaltung des Schließzustands bei.

Bei Aufbringung einer vorbestimmten Schwenkkraft drückt der Nocken bzw. drücken die Nocken der Kopfenden des Hebels die zugeordneten Wandabschnitte des Endbereichs der Mastmanschette geringfügig nach innen, wodurch die Kopfenden wieder in den drehbaren Zustand geraten, so daß sich die Hebeleinrichtung öffnet, wobei die Verriegelungsstifte aus den Nuten herausgedrückt werden. Dies wird durch die schräge Ausbildung der Nuten erheblich erleichtert.

Nachfolgend wird eine Ausführungsform der Erfindung mit Bezug auf die Zeichnung beschrieben. Dabei zeigen:

- Fig. 1: eine perspektivische Ansicht einer erfindungsgemäßen Mastmanschette im geöffneten Zustand;
- Fig. 2: eine perspektivische Ansicht der Mastmanschette gemäß Fig. 1 im geschlossenen Zustand und
- Fig. 3: eine teilweise geschnittene Aufsicht auf die Mastmanschette gemäß Fig. 2.

Die in den Figuren dargestellte Mastmanschette 1 ist an einem ihrer beiden seitlichen Enden mit einer Hebeleinrichtung 2 verbunden, mit der sie in zwei verschiedenen Positionen mit einer mit dem anderen Ende der Mastmanschette verbundenen Aufnahmeeinrichtung 3 verbindbar ist. Die Hebeleinrichtung 2 enthält einen ersten Hebel 4, der mit drei parallelen, gleichmäßig voneinander beabstandeten Befestigungsarmen 5 um eine gemeinsame Achse schwenkbar an einem mit Griffabschnitten 6 versehenen weiteren Hebel 7 gelagert ist, der seinerseits an der Außenseite des zugeordneten seitlichen Endes der Mastmanschette 1 angelenkt ist.

Die drei Befestigungsarme 5 des Hebels 4 sind über einen Verbindungsabschnitt 8 einstückig mit zwei Haltearmen 9 verbunden, in die ein gemeinsamer Verriegelungsstift 10 derart eingebettet ist, daß dieser an beiden axialen Enden über die Haltearme hinaus vorsteht, um Verriegelungsabschnitte 11 zu bilden. Zwischen den Haltearmen 9 bildet der Verriegelungsstift 10 einen mittigen Verriegelungsabschnitt 12. Im Bereich der Haltearme 9 ist der Verriegelungsstift 10 vollständig in die Haltearme eingebettet, so daß der Verriegelungsstift 10 auf äußerst stabile Weise gehalten ist.

Die an dem anderen Ende der Mastmanschette 1 ausgebildete Aufnahmeeinrichtung 3 enthält an ihrem oberen und unteren Rand zwei in Umfangsrichtung der Mastmanschette verlaufende Leisten 13, in denen Aufnahmenuten 14 für die Verriegelungsabschnitte 11 des Verriegelungsstifts 10 ausgebildet sind. Mittig zwischen den Leisten 14 befinden sich verhältnismäßig langgestreckte Stege 15, die Aufnahmenuten 16 begrenzen, die mit den zugeordneten Nuten 14 feuchten. In eine dieser Nuten 16 wird in der ausgewählten Lage der mittige Verriegelungsabschnitt 12 des Verriegelungsstifts 10 aufgenommen. Die Aufnahmeeinrichtung 3 ist so ausgebildet, daß zwei verschiedene Mastmanschettenweiten einstellbar sind.

Zwischen den Leisten 13 und den Stegen 15 befinden sich zwei Aussparungen 17, in die die vorderen Endabschnitte der Haltearme 9 so eintreten, daß die Außenfläche der Haltearme 9 im wesentlichen bündig mit der Außenfläche der Leisten 13, der Stege 15 und des anschließenden Bereichs der Mastmanschette 1 verlaufen.

Die Nuten 14 und 16 verlaufen, wie aus Fig. 3 zu ersehen ist, im Anschluß an ihre radial äußere Eintrittsöffnung schräg in Richtung des hebelseitigen Endes der Mastmanschette 1, wodurch der Eintritt der Verriegelungsabschnitte 11, 12 in die Nuten 14, 16 beim Schließen der Mastmanschette 1 erleichtert und die Verriegelungsstellung bestens gesichert ist. Der schräge Verlauf der Nuten trägt ferner dazu bei, in einer Zwischenöffnungsstellung der Hebeleinrichtung, in der der Innenraum der Mastmanschette 1 bei weiterhin geschlossener Manschette etwas aufgeweitet ist, die Verriegelungsstellung aufrecht zu erhalten, wobei auch das Öffnen der Mastmanschette 1 erleichtert ist, da hierbei die Verriegelungsabschnitte 11, 12 leichter aus den Nuten 13, 16 herausgedrückt werden können.

Aus Fig. 2 ist zu ersehen, daß im geschlossenen Zustand der Mastmanschette 1 die seitlichen Randkanten der Haltearme 9 im wesentlichen an den zugewandten Stirnflächen der Leisten 14 und der Stege 15 anliegen, so daß eine relative Bewegung der beiden seitlichen Enden der Mastmanschette 1 in axialer Richtung ausgeschlossen ist. Die drei Befestigungsarme 5 des Hebels 4 sind derart in Aussparungen des Hebels 7 aufgenommen, daß die Außenumfangsfläche der Hebeleinrichtung 2 im geschlossenen Zustand glatt gerundet ist, wodurch jegliche Verletzungsgefahr ausgeschlossen ist.

Zur Befestigung des Hebels 7 an der Mastmanschette 1 sind an deren Außenseite zwei Lagerkörper 18 angeformt, die Lagerzapfen 19 halten, auf denen der Hebel 7 mit vier Kopfenden 20 drehbar gelagert ist. An den Kopfenden 20 ist bei 21 jeweils ein Nocken angeformt, der bei der Schwenkbewegung des Hebels 7 aus der Schließstellung in Öffnungsrichtung derart auf die zugeordnete Wandfläche der Mastmanschette 1 aufläuft, daß die weitere Verschwenkung des Hebels gehemmt ist. Hierdurch ist eine Zwischenöffnungsstellung der Hebeleinrichtung 2 definiert, in der die Mastmanschette 1 derart aufgeweitet ist, daß sie am Mast verschoben werden kann, wobei der Verriegelungsstift 10 in der ausgewählten Stellung in den Nuten verbleibt. Damit läßt sich im aufgeriggten Zustand auf dem Wasser die Höhe des Gabelbaums am Mast verändern.

Bei Aufbringen einer entsprechenden Kraft wird die Zwischenöffnungsstellung des Hebels 7 überwunden, indem die Nocken 21 die zugehörigen Wandabschnitte zurückdrücken, woraufhin die Mastmanschette 1 vollständig geöffnet werden kann.

Die Mastmanschette 1 ist, wie in Figur 3 angedeutet ist, Bestandteil eines Gabelbaumfrontstücks 21, in dem ein Gabelbaum 22 mit seiner Gabelbaumachse 23 drehbar gelagert ist. An der Gabelbaumachse 23 ist ein Nocken 24 befestigt, der einen abgeflachten Bereich 25 aufweist, der einem Fenster 26 in der Mastmanschette gegenüberliegt, wenn der Gabelbaum etwa parallel zum Mast 27 angeordnet ist. Bei dieser gegenseitigen Zuordnung von Gabelbaum 22 und Mast 27 wird die Mastmanschette 1 mittels der Hebeleinrichtung 2 geschlossen. Wenn daraufhin der Gabelbaum 22 in die zum Mast senkrechte Gebrauchslage verschwenkt wird, greift der Nocken 26 mit einer konvexen Nockenbahn 28 in das Fenster 26 der Mastmanschette 1 ein und drückt eine Gummieinlage 29 fest gegen den Mast, wodurch die Mastmanschette 1 in einen vollkommen unverschieblichen Klemmsitz gerät.

Um die Aufnahme des Mastes 27 in die Mastmanschette 1 und dessen seitliche Entnahme zu erleichtern, ist ein Manschettenabschnitt 30 gelenkig mit der übrigen Mastmanschette verbunden, so daß der Abschnitt 30 zur Vergrößerung der Öffnung nach außen verschwenkbar ist, wie Figur 1 erkennen läßt.

Der Verriegelungsstift besteht aus rostfreiem Stahl, vorzugsweise V₂A-Stahl, während die Mastmanschette aus einem geeigneten Kunststoff gebildet ist.

## Patentansprüche

1. Mastmanschette zur Befestigung eines Gabelbaums am Mast eines Surfbretts, wobei die Mastmanschette zur Anpassung an unterschiedliche Mastdurchmesser zwei einander zugewandte Enden aufweist, die mittels einer an einem Ende der Mastmanschette angelenkten Hebeleinrichtung in einem ausgewählten Abstand voneinander verbindbar sind, wobei die Hebeleinrichtung einen Hebel umfaßt, der um eine zur Längsachse der Mastmanschette parallele Achse schwenkbar ist, **dadurch** **gekennzeichnet**, daß an dem freien Endbereich des Hebels (4) wenigstens ein Verriegelungsstift (10) gehalten ist, wobei in dessen beiden axialen Richtungen Verriegelungsabschnitte (11) vorstehen, und daß das andere Ende der Mastmanschette (1) mit einer Aufnahmeeinrichtung (3) mit in Umfangsrichtung der Mastmanschette (1) voneinander beabstandeten Aufnahmeöffnungen (14) für die Verriegelungsabschnitte (11) versehen ist.

2. Mastmanschette nach Anspruch 1, dadurch gekennzeichnet, daß die Aufnahmeeinrichtung (3) wenigstens zwei in axialer Richtung der Mastmanschette voneinander beabstandete, in Umfangsrichtung der Mastmanschette verlaufende Leisten (13) aufweist, in denen miteinander fluchtende Aufnahmennuten (14) für die Verriegelungsabschnitte (11) ausgespart sind.

3. Mastmanschette nach Anspruch 1 oder 2, dadurch gekennzeichnet, daß die Aufnahmenuten (14) ausgehend von ihrer radial äußeren Eintrittsöffnung schräg in Richtung des hebelseitigen Endes der Mastmanschette (1) verlaufen.

4. Mastmanschette nach einem der Ansprüche 1 bis 3, dadurch gekennzeichnet, daß zwischen den Leisten (13) der Aufnahmeeinrichtung (3) wenigstens eine Aussparung (17) zur Aufnahme des freien Endabschnitts des Hebels (4) vorgesehen ist, derart, daß die Außenfläche des Hebels (4) in der Schließstellung im wesentlichen bündig mit der Außenfläche des anschließenden Abschnitts der Mastmanschette (1) verläuft.

5. Mastmanschette nach einem der Ansprüche 1 bis 4, dadurch gekennzeichnet, daß der Hebel (4) zwei parallele, axial voneinander beabstandete Haltearme (9) aufweist, an deren freien Endbereich ein gemeinsamer Verriegelungsstift (10) befestigt ist.

6. Mastmanschette nach einem der Ansprüche 1 bis 4, dadurch gekennzeichnet, daß der Hebel (4) zwei parallele, axial voneinander beabstandete Haltearme (9) aufweist, an deren freien Endbereich jeweils ein Verriegelungsstift befestigt ist, derart, daß die Verriegelungsstifte miteinander fluchten.

7. Mastmanschette nach einem der Ansprüche 1 bis 6, dadurch gekennzeichnet, daß an der Aufnahmeeinrichtung (3) mittig zwischen den beiden Leisten (13) langgestreckte Stege (15) ausgebildet sind, die Aufnahmenuten (16) begrenzen, die mit den zugehörigen Aufnahmenuten (14) der Leisten (13) fluchten.

8. Mastmanschette nach einem der Ansprüche 1 bis 7, dadurch gekennzeichnet, daß der Hebel (4) drei parallele, gleichmäßig voneinander beabstandete Befestigungsarme (5) aufweist, die um eine gemeinsame Achse schwenkbar an einem mit Griffabschnitten (6) versehenen weiteren Hebel (7) angelenkt sind, der an der Mastmanschette (1) gelagert ist, wobei die Befestigungsarme (5) über einen Verbindungsabschnitt (8) einstückig mit den beiden Haltearmen (9) verbunden sind.

9. Mastmanschette nach Anspruch 8, dadurch gekennzeichnet, daß die Befestigungsarme (5) in der Schließstellung der Hebeleinrichtung (2) derart in entsprechende Aussparungen des weiteren Hebels (7) aufgenommen sind, daß die Außenfläche der Befestigungsarme (5) bündig mit derjenigen des weiteren Hebels (7) verläuft.

10. Mastmanschette nach einem der Ansprüche 1 bis 9, dadurch gekennzeichnet, daß ein Umfangsabschnitt (30) der Mastmanschette (1) um eine zur Längsachse der Mastmanschette parallele Achse schwenkbar an der übrigen Mastmanschette angelenkt ist.

11. Mastmanschette nach einem der Ansprüche 1 bis 10, dadurch gekennzeichnet, daß der weitere Hebel mit Kopfenden (19) drehbar auf Lagerzapfen (20) sitzt, die von an der Außenseite des Endbereichs der Mastmanschette angeformten Vorsprüngen (18) gehalten sind, und daß an wenigstens einem Kopfende (19) ein Nocken (21) angeformt ist, der in einer Zwischenöffnungsstellung auf den benachbarten Außenwandabschnitt der Mastmanschette (1) aufläuft, so daß die weitere Schwenkbewegung des Hebels (7) gehemmt ist.

## Claims

1. A mast collar for fixing a wishbone boom to the mast of a sailboard, wherein for the purposes of adaptation to different mast diameters the mast collar has two mutually facing ends which can be connected at a selected spacing from each other by means of a lever device pivoted to one end of the mast collar, wherein the lever device includes a lever which is pivotable about an axis parallel to the longitudinal axis of the mast collar, characterised in that at least one locking pin (10) is held at the free end region of the lever (4), wherein locking portions (11) project in the two axial directions of the locking pin (10), and that the other end of the mast collar (1) is provided with a receiving means (3) having receiving openings (14) for the locking portions (11), said receiving openings being spaced from each other in the peripheral direction of the mast collar (1).

2. A mast collar according to claim 1 characterised in that the receiving means (3) has at least two bar portions (13) which are spaced from each other in the axial direction of the mast collar and which extend in the peripheral direction of the mast collar and in which mutually aligned receiving grooves (14) for the locking portions (11) are hollowed out.

3. A mast collar according to claim 1 or claim 2 characterised in that the receiving grooves (14), starting from their radially outward entrance opening, extend inclinedly in the direction of the end of the mast collar (1), which is towards the lever.

4. A mast collar according to one of claims 1 to 3 characterised in that provided between the bar portions (13) of the receiving means (3) is at least one recess (17) for receiving the free end portion of the lever (4), in such a way that in the closed position the outside surface of the lever (4) extends substantially flush with the outside surface of the adjoining portion of the mast collar (1).

5. A mast collar according to one of claims 1 to 4 characterised in that the lever (4) has two parallel holding arms (9) which are axially spaced from each other and to the free end region of which is fixed a common locking pin (10).

6. A mast collar according to one of claims 1 to 4 characterised in that the lever (4) has two parallel holding arms (9) which are axially spaced from each other and to the free end region of each of which is fixed a respective locking pin in such a way that the locking pins are aligned with each other.

7. A mast collar according to one of claims 1 to 6 characterised in that provided on the receiving means (3) centrally between the two bar portions (13) are elongated limbs (15) defining receiving grooves (16) which are aligned with the associated receiving grooves (14) in the bar portions (13).

8. A mast collar according to one of claims 1 to 7 characterised in that the lever (4) has three parallel fixing arms (5) which are uniformly spaced from each other and which are mounted pivotably about a common axis to a further lever (7) which is provided with gripping portions (6) and which is mounted to the mast collar (1), wherein the fixing arms (5) are integrally connected to the two holding arms (9) by way of a connecting portion (8).

9. A mast collar according to claim 8 characterised in that the fixing arms (5) are accommodated in the closed position of the lever device (2) in corresponding recesses in the further lever (7) in such a way that the outside surface of the fixing arms (5) extends flush with that of the further lever (7).

10. A mast collar according to one of claims 1 to 9 characterised in that a peripheral portion (30) of the mast collar (1) is mounted to the rest of the mast collar pivotably about an axis which is parallel to the longitudinal axis of the mast collar.

11. A mast collar according to one of claims 1 to 10 characterised in that the further lever is carried with head ends (19) rotatably on mounting trunnions (20) which are held by projections (18) formed at the outward side of the end region of the mast collar, and that formed on at least one head end (19) is a cam (21) which in an intermediate open position runs on to the adjacent outside wall portion of the mast collar (1) so that further pivotal movement of the lever (7) is inhibited.

## Revendications

1. Manchon de mât pour la fixation d'un wishbone au mât d'une planche à voile, le manchon de mât présentant, en vue de son adaptation à différents diamètres de mât, deux extrémités se faisant face et pouvant, au moyen d'un dispositif à levier articulé à l'une des extrémités du manchon, être reliées à une distance l'une de l'autre choisie, le dispositif à levier comportant un levier, qui peut pivoter autour d'un axe parallèle à l'axe longitudinal du manchon, **caractérisé** **en ce qu'**au moins une broche de verrouillage (10) est maintenue dans le secteur libre de l'extrémité du levier (4), des segments de verrouillage (11) de ladite broche faisant saillie dans ses deux directions axiales et en ce que l'autre extrémité du manchon de mât (1) est pourvue d'un dispositif d'insertion (3) comportant en direction périphérique du manchon de mât (1) des ouvertures d'insertion (14) espacées les unes des autres pour y loger les segments de verrouillage (11).

2. Manchon de mât selon la revendication 1, caractérisé en ce que le dispositif d'insertion (3) présente au moins deux bandes (13) en direction périphérique du manchon de mât, espacées l'une de l'autre en direction axiale du manchon de mât et dans lesquelles des rainures (14) alignées entre elles sont ménagées pour y insérer les segments de verrouillage (11).

3. Manchon de mât selon la revendication 1 ou 2, caractérisé en ce que les rainures d'insertion (14), partant de leur ouverture d'entrée extérieure radiale, vont en oblique en direction de l'extrémité, côté levier, du manchon de mât (1).

4. Manchon de mât selon l'une des revendications 1 à 3, caractérisé en ce qu'entre les bandes (13) du dispositif d' insertion (3) est prévu au minimum un évidement (17) pour y loger le tronçon libre d'extrémité du levier (4), de manière que la surface extérieure du levier (4) vienne, en position de fermeture, essentiellement à fleur de la face extérieure du tronçon suivant du manchon de mât (1).

5. Manchon de mât selon l'une des revendications 1 à 4, caractérisé en ce que le levier (4) présente deux bras de retenue (9) parallèles, espacés axialement l'un de l'autre, à la zone d'extrémité libre desquels est fixée une broche commune de verrouillage (10).

6. Manchon de mât selon l'une des revendications 1 à 4, caractérisé en ce que le levier (4) présente deux bras de retenue (9) parallèles, espacés axialement l'un de l'autre, à la zone d'extrémité libre de chacun desquels est fixée une broche de verrouillage, de manière que les broches de verrouillage sont alignées entre elles.

7. Manchon de mât selon l'une des revendications 1 à 6, caractérisé en ce que, dans le dispositif d'insertion (3), sont configurées centralement entre les bandes (13) des nervures allongées (15), qui délimitent des rainures d'insertion (16), lesquelles sont alignées avec les rainures d'insertion (14) correspondantes des bandes (13).

8. Manchon de mât selon l'une des revendications 1 à 7, caractérisé en ce que le levier (4) présente trois bras de fixation (5) parallèles, espacés régulièrement les uns des autres, qui, capables de pivoter autour d'un axe commun, sont articulés sur un autre levier (7) pourvu de poignées (6), lequel est logé sur le manchon de mât (1), les bras de fixation (5) étant reliés par l'intermédiaire d'un segment de liaison (8) en une pièce unique aux bras de retenue (9).

9. Manchon de mât selon la revendication 8, caractérisé en ce que les bras de fixation (5) sont, en position de fermeture du dispositif à levier (2), insérés dans les évidements correspondants de l'autre levier (7), de manière que la face extérieure des bras de fixation (5) arrive à fleur de celle de l'autre levier (7).

10. Manchon de mât selon l'une des revendications 1 à 9, caractérisé en ce qu'un tronçon périphérique (30) du manchon de mât (1), pouvant pivoter autour d'un axe parallèle à l'axe longitudinal du manchon de mât, est articulé au reste de celui-ci.

11. Manchon de mât selon l'une des revendications 1 à 10, caractérisé en ce que l'autre levier comportant des têtes (19) est placé capable de pivoter sur des tourillons (20), qui sont maintenus par des parties en saillie (18) conformées sur le côté extérieur de la zone d'extrémité du manchon de mât et en ce que sur l'une au moins des têtes (19) est configurée une came (21), qui, dans une position intermédiaire d'ouverture, bute sur le tronçon voisin de paroi extérieure du manchon de mât (1), de telle sorte que le mouvement ultérieur de pivotement du levier (7) est arrêté.
